# EUROPÄISCHE PATENTSCHRIFT

(11) **EP 3 851 595 B1**
(45) Veröffentlichungstag und Bekanntmachung des Hinweises auf die Patenterteilung: **16.11.2022**
(21) Anmeldenummer: 21151421.1
(22) Anmeldetag: 13.01.2021
(51) Int. Cl.: E03D 9/08, E03D 11/14

(54) **GEHÄUSEELEMENT-WASSERTANK**
HOUSING ELEMENT AND WATER TANK
RÉSERVOIR D'EAU ET ÉLÉMENT DE BOÎTIER

(30) Priorität: 14.01.2020 CN 202020076716 U
(43) Veröffentlichungstag der Anmeldung: 21.07.2021
(73) Patentinhaber: Oceanwell (Xiamen) Industrial Co., Ltd., Xiamen, Fujian (CN)
(72) Erfinder: YU, Xingyi, Xiamen (CN); PENG, Dong, Xiamen (CN); WANG, Canguo, Xiamen (CN)
(74) Vertreter: Rätsch, Caroline

(56) Entgegenhaltungen:
- EP-A1- 0 530 965
- KR-B1- 100 668 762
- KR-B1- 101 895 434

## Beschreibung

### Technisches Gebiet

Die Erfindung betrifft einen Gehäuseelement-Wassertank und gehört zum Gebiet der Toiletten-Wassertanks als Zubehör.

### Stand der Technik

Die Funktionen von derzeitigen intelligenten Toiletten sind vielseitig und haben neben den grundlegenden Funktionen des Waschens des Gesäßes und der Vulva andere Funktionen wie Beleuchtung, automatische Detektion, Desodorierung und dergleichen. Aufgrund der Vielzahl von Funktionskomponenten und einer großen Bauart wird ein großer Bauraum benötigt. Daher sind die meisten intelligenten Toiletten mit einem Gehäuseelement-Wassertank ausgestattet, um die oben erwähnten Funktionskomponenten und den Wassertank in dem Gehäuseelement einzubauen.

Bei einigen bestehenden Gehäuseelement-Wassertanks ist nur ein Wasserspeichertank ausgebildet, der nicht nur zum Spülen der Toilette dient, sondern auch Wasser für das Waschen des Gesäßes und der Vulva sowie für die Funktionskomponenten zur Verfügung stellt. Andere Gehäuseelement-Wassertanks sind mit zwei Wasserspeichertanks ausgestattet, bei denen der eine zum Spülen der Toilette und der andere speziell zur Wasserversorgung für das Waschen des Gesäßes und der Vulva sowie für die Funktionskomponenten ausgebildet ist. Letzterer kann aufgrund seines geringen Volumens auch zusammen mit den Funktionskomponenten für das Waschen des Gesäßes und der Vulva an einer Deckplatte angeordnet sein. Da die Funktionskomponenten für das Waschen des Gesäßes und der Vulva von einem separaten Wasserspeichertank mit Wasser versorgt und von dem Wasserspeichertank für das Spülen der Toilette getrennt sind, wird vermieden, dass Bakterien und andere Verunreinigungen im Wasserspeichertank für das Spülen den menschlichen Körper gefährden, was somit hygienischer ist.

Das Wasser selbst kann jedoch Bakterien und Verunreinigungen beinhalten. Beispielsweise ist das Wasser in einigen Gebieten reich an Schwermetallen, und in anderen Gebieten besteht aufgrund häufig abgeschnittener Wasserversorgung im öffentlichen Wasserweg viel Rost. Die Bakterien und Verunreinigungen in dem Wasser selbst wirken daher durch die Funktionskomponenten für das Waschen des Gesäßes und der Vulva unmittelbar auf den menschlichen Körper.

Aus der EP 0 530 965 A1 ist ein WC mit einer Unterdusche (Waschkomponente) bekannt. Zur Versorgung der Waschkomponente mit Wasser weist das WC einen Wassereinlassweg auf, der sich in zwei Abflusszweige verzweigt. Der eine Abflusszweig versorgt den Spülwassertank mit Wasser und der andere Abflusszweig versorgt die Waschkomponente mit Wasser, wobei in dem Abflusszweig für die Waschkomponente ein Filtereinsatz angeordnet ist. Eine ähnliche Konstruktion ist aus der KR 10 189 5 434 B1 bekannt. Aus der KR 10 066 8 762 B1 ist es bekannt, den Filtereinsatz in einer Filtereinsatz-Hülse anzuordnen.

Den bekannten Konstruktionen ist gemein, das sämtliche Wasserversorgungskomponenten und der Filter frei zugänglich seitlich de WCs angeordnet sind. Dies ist nicht nur unter Verschmutzungsgesichtspunkten nachteilig, sondern birgt auch die Gefahr, dass beim Säubern der Komponenten diese beschädigt werden.

Ausgehend von dem bekannten Stand der Technik liegt der Erfindung die Aufgabe zugrunde, die Komponenten vor Verschmutzung und Beschädigung zu schützen.

### Offenbarung der Erfindung

Die Erfindung stellt einen Gehäuseelement-Wassertank zur Verfügung, der eine Filterfunktion aufweist und die Nachteile im Stand der Technik überwindet.

Erfindungsgemäß weist der Gehäuseelement-Wassertank ein Gehäuseelement, einen Spülwassertank und einen Wassereinlassweg auf, wobei der Spülwassertank an dem Gehäuseelement montiert ist, wobei sich der Wassereinlassweg in zwei Abflusszweige verzweigt, wobei der eine Abflusszweig zur Wasserversorgung des Spülwassertanks und der andere Abflusszweig zur Wasserversorgung einer Waschkomponente vorgesehen ist, wobei in dem anderen Abflusszweig ein Filtereinsatz angeordnet ist, und wobei der Filtereinsatz in dem Gehäuseelement montiert ist.

Die Erfindung weist den Vorteil auf, dass der Filtereinsatz an dem Abflusszweig zur Wasserversorgung der Waschkomponente angeordnet ist, so dass der Filtereinsatz die Wasserströmung filtern und schädliche Substanzen entfernen kann. Hierdurch kann die Sauberkeit und Hygiene der Wasserströmung gewährleistet werden, die von der Waschkomponente zum Waschen des Gesäßes und der Vulva verwendet wird.

### Kurzbeschreibung der Figuren

Im Folgenden wird die Erfindung anhand eines Ausführungsbeispiels unter Bezugnahme auf die Zeichnungen näher erläutert.
Figur 1 zeigt eine schematische perspektivische Darstellung eines erfindungsgemäßen Gehäuseelement-Wassertanks.
Figur 2 zeigt eine schematische Ansicht des Gehäuseelement-Wassertanks gemäß Figur 1 mit herausgelöstem Filtereinsatz und Dreiwegeverzweigung.
Figur 3 zeigt eine schematische Ansicht des Filtereinsatzes und der Dreiwegeverzweigung des Gehäuseelement-Wassertanks gemäß Figur 1.

### Konkretes Ausführungsbeispiel

Unter Bezugnahme auf die Figuren 1 bis 3 umfasst ein Gehäuseelement-Wassertank ein Gehäuseelement 10, einen Spülwassertank 20 und einen Wassereinlassweg, wobei der Spülwassertank 20 an dem Gehäuseelement 10 montiert ist. Der Wassereinlassweg liefert Wasser zum Spülwassertank 20 und ist an einen öffentlichen Wasserweg, also an einen Weg für Leitungswasser im Haus, angeschlossen. Das Gehäuseelement 10 hat die Form einer Tür, wobei die Form der Bauform eines herkömmlichen Gehäuseelements entspricht. Der Wassereinlassweg verzweigt sich in zwei Abflusszweige, wobei der eine Abflusszweig zur Wasserversorgung des Spülwassertanks 20 und der andere Abflusszweig zur Wasserversorgung einer Waschkomponente vorgesehen ist. In dem anderen Abflusszweig ist ein Filtereinsatz 30 angeordnet, der in dem Gehäuseelement 10 montiert ist. Die "Waschkomponente" ist eine allgemeine Bezeichnung für Funktionskomponenten, die das Waschen des Gesäßes und der Vulva ermöglichen, und weist eine herkömmliche Konstruktion auf. Die Waschkomponente ist ein notwendiges Funktionsmodul für eine intelligente Toilette. Das Wasser in dem anderen Abflusszweig steht nach Filtration durch den Filtereinsatz 30 für die Waschkomponente entweder unmittelbar oder nach Zwischenspeichern in einem Wasserreservoir zur Verfügung, was hauptsächlich von der Konstruktion der Waschkomponente abhängt. Der Filtereinsatz 30 weist eine herkömmliche Filterstruktur auf, in der der Filtereinsatz angeordnet ist und außerhalb der eine Wassereinlassöffnung und eine Wasserauslassöffnung vorgesehen sind.

Erfindungsgemäß ist ferner eine Dreiwegeverzweigung 40 vorgesehen, wobei sich der Wassereinlassweg durch die Dreiwegeverzweigung 40 in die beiden Abflusszweige verzweigt. Die Aufteilung des Wasserwegs durch die Dreiwegeverzweigung 40 stellt eine einfache Konstruktion zur Verfügung. Erfindungsgemäß ist ferner eine Filtereinsatz-Hülse 50 vorgesehen, die am Gehäuseelement 10 befestigt ist. Die Dreiwegeverzweigung 40 ist mit einem Ende der Filtereinsatz-Hülse 50 verbunden. Der Filtereinsatz 30 ist durch das andere Ende der Filtereinsatz-Hülse 50 eingesetzt und abnehmbar. Bei dem vorliegenden Ausführungsbeispiel ist die Dreiwegeverzweigung 40 als Kappe ausgebildet und weist eine Wassereinlassöffnung und zwei Wasserauslassöffnungen auf. Die Dreiwegeverzweigung 40 und die Filtereinsatz-Hülse 50 sind miteinander verriegelt, wobei ein Ende des Filtereinsatzes 30 in die Dreiwegeverzweigung 40 hineinragt. Da die Filtereinsatz-Hülse 50 am Gehäuseelement 10 befestigt ist und die Dreiwegeverzweigung 40 an einem Ende der Filtereinsatz-Hülse 50 befestigt ist, ist der Filtereinsatz 30 einfach zu montieren und demontieren, was für den Austausch und die Wartung zweckmäßig ist. Insbesondere ist es möglich, dass der Filtereinsatz 30 und die Dreiwegeverzweigung 40 entweder mittels Schraubverbindung oder mittels Schraubverbindungsstruktur mit Raststeg und Rastnut zusammengeschraubt sind, so dass durch Drehen in eine Richtung der Filtereinsatz 30 festgeschraubt und durch gegenläufiges Drehen der Filtereinsatz 30 gelöst werden kann. Um das Schrauben des Filtereinsatzes 30 zu erleichtern, ist an einem rückwärtigen Abschnitt des Filtereinsatzes 30 ein Betätigungssteg 32 vorgesehen. Um zu verhindern, dass Wasser während der Montage oder Demontage des Filtereinsatzes 30 austritt, wird das Wassereinlassende der Dreiwegeverzweigung 40 geöffnet, wenn der Filtereinsatz 30 und die Dreiwegeverzweigung 40 miteinander verschraubt werden. Das Wassereinlassende der Dreiwegeverzweigung 40 wird geschlossen, wenn der Filtereinsatz 30 aus der Dreiwegeverzweigung 40 herausgeschraubt ist.

Erfindungsgemäß ist an einer Seite des Gehäuseelements 10 ein öffenbares Fenster 12 vorgesehen, das direkt dem anderen Ende der Filtereinsatz-Hülse 50 gegenüberliegt. Der Filtereinsatz 30 kann montiert und demontiert werden, nachdem das Fenster 12 geöffnet worden ist, wobei der Filtereinsatz 30 abgedeckt ist, wenn das Fenster 12 geschlossen ist.

Vorzugsweise befindet sich die Filtereinsatz-Hülse 50 unterhalb des Spülwassertanks 20. Dies ist insoweit vorteilhaft für die Auslegung des Wasserwegs, als der Wasserweg nach oben verläuft, um eine Verbindung mit dem Spülwassertank 20 herzustellen, und nach unten verläuft, um eine Verbindung mit der Waschkomponente herzustellen.

## Patentansprüche

1. Gehäuseelement-Wassertank, aufweisend ein Gehäuseelement (10), einen Spülwassertank (20) und einen Wassereinlassweg, wobei der Spülwassertank (20) an dem Gehäuseelement (10) montiert ist, wobei sich der Wassereinlassweg in zwei Abflusszweige verzweigt, wobei der eine Abflusszweig zur Wasserversorgung des Spülwassertanks (20) und der andere Abflusszweig zur Wasserversorgung einer Waschkomponente vorgesehen ist, wobei in dem anderen Abflusszweig ein Filtereinsatz (30) angeordnet ist, der in dem Gehäuseelement (10) montiert ist, wobei der Gehäuseelement-Wassertank eine Dreiwegeverzweigung (40) umfasst, wobei sich der Wassereinlassweg durch die Dreiwegeverzweigung (40) in die zwei Abflusszweige verzweigt, wobei der Gehäuseelement-Wassertank eine Filtereinsatz-Hülse (50) umfasst, die am Gehäuseelement (10) befestigt ist, wobei die Dreiwegeverzweigung (40) mit einem Ende der Filtereinsatz-Hülse (50) verbunden ist, wobei der Filtereinsatz (30) durch das andere Ende der Filtereinsatz-Hülse (50) eingesetzt und abnehmbar ist, **dadurch gekennzeichnet, dass** an einer Seite des Gehäuseelements (10) ein öffenbares Fenster (12) vorgesehen ist, das direkt dem anderen Ende der Filtereinsatz-Hülse (50) gegenüberliegt, wobei der Filtereinsatz (30) montiert und demontiert werden kann, nachdem das Fenster (12) geöffnet worden ist.

2. Gehäuseelement-Wassertank nach Anspruch 1, **dadurch gekennzeichnet, dass** der Filtereinsatz (30) und die Dreiwegeverzweigung (40) zusammengeschraubt sind.

3. Gehäuseelement-Wassertank nach Anspruch 2, **dadurch gekennzeichnet, dass** ein Wassereinlassende der Dreiwegeverzweigung (40) geöffnet ist, wenn der Filtereinsatz (30) mit der Dreiwegeverzweigung zusammengeschraubt ist, und dass das Wassereinlassende der Dreiwegeverzweigung (40) geschlossen ist, wenn der Filtereinsatz (30) aus der Dreiwegeverzweigung (40) herausgeschraubt ist.

4. Gehäuseelement-Wassertank nach Anspruch 1, **dadurch gekennzeichnet, dass** sich die Filtereinsatz-Hülse (50) unterhalb des Spülwassertanks (20) befindet.

5. Gehäuseelement-Wassertank nach Anspruch 2, **dadurch gekennzeichnet, dass** an einem rückwärtigen Abschnitt des Filtereinsatzes (30) ein Betätigungssteg (32) vorgesehen ist.

## Claims

1. Housing element water tank, having a housing element (10), having a flushing-water tank (20) and having a water-intake path, wherein the flushing-water tank (20) is mounted on the housing element (10), wherein the water-intake path branches into two outflow branches, wherein one outflow branch is provided for supply of water to the flushing-water tank (20) and the other outflow branch is provided for supply of water to a washing component, wherein a filter insert (30) is arranged in the other outflow branch and is mounted in the housing element (10), wherein the housing element water tank comprises a three-way branching means (40), wherein the water-intake path branches into the two outflow branches by way of the three-way branching means (40), wherein the housing element water tank comprises a filter-insert sleeve (50) which is fastened to the housing element (10), wherein the three-way branching means (40) is connected to one end of the filter-insert sleeve (50), wherein the filter insert (30) is inserted, and can be removed, through the other end of the filter-insert sleeve (50),
**characterized in that**
an openable window (12) is provided at one side of the housing element (10), said window being situated directly opposite the other end of the filter-insert sleeve (50), wherein the filter insert (30) can be mounted and dismounted after the window (12) has been opened.

2. Housing element water tank according to Claim 1, **characterized in that** the filter insert (30) and the three-way branching means (40) are screwed together.

3. Housing element water tank according to Claim 2, **characterized in that** a water-intake end of the three-way branching means (40) is open if the filter insert (30) has been screwed together with the three-way branching means, and **in that** the water-intake end of the three-way branching means (40) is closed if the filter insert (30) has been screwed out of the three-way branching means (40).

4. Housing element water tank according to Claim 1, **characterized in that** the filter-insert sleeve (50) is situated below the flushing-water tank (20).

5. Housing element water tank according to Claim 2, **characterized in that** an actuating web (32) is provided on a rear portion of the filter insert (30) .

## Revendications

1. Réservoir d'eau et élément de boîtier, comprenant un élément de boîtier (10), un réservoir d'eau de rinçage (20) et une voie d'entrée d'eau, le réservoir d'eau de rinçage (20) étant monté sur l'élément de boîtier (10), la voie d'entrée d'eau se ramifiant en deux branches d'écoulement, l'une des branches d'écoulement étant destinée à l'alimentation en eau du réservoir d'eau de rinçage (20) et l'autre branche d'écoulement étant prévue pour l'alimentation en eau d'un composant de lavage, un insert filtrant (30) étant agencé dans l'autre branche d'écoulement, qui est monté dans l'élément de boîtier (10), le réservoir d'eau et élément de boîtier comprenant une ramification à trois voies (40), la voie d'entrée d'eau se ramifiant à travers la ramification à trois voies (40) en les deux branches d'écoulement, le réservoir d'eau et élément de boîtier comprenant une douille d'insert filtrant (50), qui est fixée à l'élément de boîtier (10), la ramification à trois voies (40) étant reliée à une extrémité de la douille d'insert filtrant (50), l'insert filtrant (30) étant inséré et amovible à travers l'autre extrémité de la douille d'insert filtrant (50),
**caractérisé en ce que**
une fenêtre pouvant être ouverte (12) est prévue sur un côté de l'élément de boîtier (10), qui fait directement face à l'autre extrémité de la douille d'insert filtrant (50), l'insert filtrant (30) peut être monté et démonté après que la fenêtre (12) a été ouverte.

2. Réservoir d'eau et élément de boîtier selon la revendication 1, **caractérisé en ce que** l'insert filtrant (30) et la ramification à trois voies (40) sont vissés ensemble.

3. Réservoir d'eau et élément de boîtier selon la revendication 2, **caractérisé en ce qu'**une extrémité d'entrée d'eau de la ramification à trois voies (40) est ouverte lorsque l'insert filtrant (30) est vissé avec la ramification à trois voies, et **en ce que** l'extrémité d'entrée d'eau de la ramification à trois voies (40) est fermée lorsque l'insert filtrant (30) est dévissé de la ramification à trois voies (40).

4. Réservoir d'eau et élément de boîtier selon la revendication 1, **caractérisé en ce que** la douille de l'insert filtrant (50) se trouve en dessous du réservoir d'eau de rinçage (20).

5. Réservoir d'eau et élément de boîtier selon la revendication 2, **caractérisé en ce qu'**une nervure d'actionnement (32) est prévue sur une section arrière de l'insert filtrant (30).
